# EUROPÄISCHE PATENTSCHRIFT

(11) **EP 1 633 536 B1**
(45) Veröffentlichungstag und Bekanntmachung des Hinweises auf die Patenterteilung: **06.12.2006**
(21) Anmeldenummer: 04739873.0
(22) Anmeldetag: 14.06.2004
(51) Int. Cl.: B26B 3/03

(54) **KÜCHENHOBEL**
KITCHEN SLICER
RAPE DE CUISINE

(30) Priorität: 18.06.2003 DE 10328506
(43) Veröffentlichungstag der Anmeldung: 15.03.2006
(73) Patentinhaber: Boerner Kunststoff- und Metallwarenfabrik GmbH, 54526 Landscheid-Niederkail (DE)
(72) Erfinder: BOERNER, Juergen, 54526 Landscheid-Niederkail (DE)
(74) Vertreter: Steil, Christian
(86) Internationale Anmeldenummer: PCT/EP2004/006395
(87) Internationale Veröffentlichungsnummer: WO 2004/110706

(56) Entgegenhaltungen:
- EP-A- 0 306 017
- EP-A- 1 264 669
- DE-A- 3 500 959
- US-A- 5 148 731

## Beschreibung

Die vorliegende Erfindung betrifft einen Küchenhobel zum Schneiden von Schneidgut wie Obst, Gemüse etc., mit einem Grundkörper, an dem ein Messer festgelegt ist, das an einer Kante einer Auslaufplatte angeordnet ist, und einem auswechselbaren Einsatz, der zum Einstellen unterschiedlicher Schnittstärken in verschiedenen Positionen an dem Grundkörper festlegbar ist, wobei der Einsatz eine Führungsfläche bildet, auf der das Schneidgut auf das Messer zu bewegt werden kann, wobei die verschiedenen Positionen eine Sicherheitsposition beinhalten, in der eine Stirnseite des Einsatzes benachbart zu dem Messer angeordnet ist, und zwar so, dass die Führungsfläche auf der Höhe des Messers oder darüber liegt.

Ein derartiger Küchenhobel ist bekannt aus der DE 100 54 174 A1.

Küchenhobel dieser Art werden zum Schneiden von Schneidgut wie Obst, Gemüse etc. verwendet. Dabei wird der Küchenhobel in der Regel mit einer Hand gehalten oder auf eine Schale aufgesetzt. Mit der anderen Hand wird das Schneidgut entweder direkt oder mittels eines separaten Halters in Längsrichtung über die Führungsfläche und die Auslauffläche hin- und herbewegt. Bei jedem Hub von der Führungsfläche hin zur Auslauffläche wird über das Messer eine Scheibe von dem Schneidgut abgeschnitten und fällt durch einen Schlitz zwischen dem Messer und der Führungsfläche nach unten.

Das Messer ist dabei generell quer zur Längserstreckung des Grundkörpers ausgerichtet. Dabei kann das Messer rechtwinklig zur Längsachse des Grundkörpers ausgerichtet sein oder schräg hierzu. Besonders bevorzugt ist es jedoch, wenn das Messer in Schneidrichtung V-förmig zuläuft. Hobel der letztgenannten Art sind unter der Bezeichnung "V-Hobel" aus dem Hause der Anmelderin seit langem bekannt.

Der auswechselbare Einsatz kann zur Schnittstärkenverstellung aus dem Grundkörper herausgenommen und um 180° gedreht wieder eingesetzt werden. Ferner können auch Einsätze unterschiedlicher Art verwendet werden, beispielsweise solche mit einer Reihe von hochstehenden Messern, die das Schneidgut bei einem Schneidhub vertikal anschneiden. Wenn bei dem darauf folgenden Schneidhub das Schneidgut um 90° gedreht wird, können folglich Würfel anstelle von Scheiben erzeugt werden.

Aus der eingangs genannten DE 100 54 174 A1 ist es bekannt, den Einsatz an dem Grundkörper insgesamt verschieblich zu lagern. Dabei kann erreicht werden, dass durch einen Längsversatz des Einsatzes in Bezug auf den Grundkörper die Schnitthöhe verstellt wird. Durch Verwendung von Rampen oder ähnlichem kann gewährleistet werden, dass die Führungsfläche in allen Positionen etwa parallel zu der Auslauffläche und damit zu dem Messer angeordnet ist. Hierdurch kann die Schnittqualität bei allen Schnittstärken gleichbleibend gut sein, im Gegensatz zu solchen Küchenhobeln, bei denen der Einsatz um eine Querachse verschwenkbar gelagert ist. Bei diesen Küchenhobeln stellt sich folglich je nach Position des Einsatzes ein unterschiedlicher Winkel zwischen der Führungsfläche und dem Messer ein, was während des Schneidvorganges zu Quetschungen des Schneidgutes und damit zu einer verringerten Schneidqualität führt.

Aus der bereits genannten DE 100 54 174 A1 ist es ferner bekannt, den Einsatz in einer Sicherheitsposition so zu positionieren, dass eine Stirnseite des Einsatzes benachbart zu dem Messer angeordnet ist, und zwar so, dass die Führungsfläche auf der Höhe des Messers oder darüber liegt.

Hierdurch wird erreicht, dass das in der Regel sehr scharfe Messer durch die Stirnseite des Einsatzes abgedeckt ist. Demzufolge kann in der Sicherheitsposition generell vermieden werden, dass ein Benutzer unbeabsichtigt die Messerschneide berührt. Dies gilt insbesondere für Kinder, die sich der Schärfe des Messers häufig nicht bewusst sind. Demzufolge können Unfälle vermieden werden.

Der Einsatz liegt in der Sicherheitsposition auf einer Auflageplatte des Grundkörpers auf, so dass im Wesentlichen vermieden werden kann, dass der Einsatz gegenüber dem Messer nach unten in Richtung hin zur Auflageplatte abgebogen wird. Demzufolge können Verletzungen auch dann vermieden werden, wenn versehentlich ein Druck von oben auf den Einsatz im Bereich des Messers ausgeübt wird.

Es hat sich jedoch gezeigt, dass auch dieser bekannte Küchenhobel hinsichtlich der Sicherheit noch verbesserungsfähig ist.

Es ist demzufolge die Aufgabe der vorliegenden Erfindung, einen Küchenhobel der eingangs genannten Art anzugeben, bei dem die Sicherheit gegenüber Verletzungen noch weiter verringert werden kann.

Diese Aufgabe wird bei dem eingangs genannten Küchenhobel dadurch gelöst, dass der Einsatz an seiner hinteren Stirnseite wenigstens eine Nase aufweist, die in der Sicherheitsposition unterhalb des Messers liegt.

Durch die Nase kann verhindert werden, dass der Einsatz von unten gegenüber dem Messer hochgedrückt wird. Demzufolge ist das Messer bei jedweder Belastung des Einsatzes (sei es eine Kraft auf den Einsatz von oben oder von unten) sicher geschützt.

Die Aufgabe wird auf diese Weise vollkommen gelöst.

Dabei ist es von besonderem Vorzug, wenn der Einsatz in der Sicherheitsposition im Bereich der Stirnseite zu teilweise auf einer Auflage des Grundkörpers aufliegt.

Durch diese Maßnahme kann vermieden werden, dass der Einsatz im Bereich der Stirnseite gegenüber dem Messer nach unten weggedrückt wird. Demzufolge wird die Gefahr von Verletzungen weiter verringert.

Gemäß einer weiteren bevorzugten Anlagefläche ist das Messer V-förmig, und die Stirnseite des Einsatzes läuft entsprechend V-förmig zu einer Spitze hin zu, wobei die Nase im Bereich der Spitze der Stirnseite angeordnet ist.

Hierdurch kann vermieden werden, dass der Einsatz im Bereich seiner Spitze gegenüber dem Messer nach oben durchgedrückt wird. Dies ist ein besonders wichtiger Bereich, da der Einsatz gerade in dem Bereich der Spitze häufig von unten zugänglich ist.

Dabei ist es von besonderem Vorzug, wenn die Nase um die Spitze herum angeordnet ist.

Hierdurch kann die Sicherheit noch weiter erhöht werden, da auch ein Verdrehen des Einsatzes um die Längsachse herum ausgeschlossen werden kann.

Insgesamt ist es ferner vorteilhaft, wenn der Grundkörper und der Einsatz einander zugeordnete Festlegungsmittel aufweisen, um den Einsatz in den verschiedenen Positionen betriebssicher an dem Grundkörper festzulegen.

Bei den Festlegungsmitteln kann es sich um Klemmmittel handeln.

Besonders bevorzugt ist es jedoch, wenn die Festlegungsmittel als Rastmittel ausgebildet sind.

Hierdurch kann eine höhere Betriebssicherheit erreicht werden, da Rastverbindungen in der Regel auch bei stärkerer Beanspruchung sich nicht lösen, wie es beispielsweise bei einem starken Druck von oben auf den Einsatz während eines Schneid- oder Rückhubes auftreten kann.

Besonders bevorzugt ist es jedoch, wenn der Einsatz in der Sicherheitsposition mittels der Festlegungsmittel und einer zusätzlichen Rasteinheit an dem Grundkörper festgelegt ist.

Hierdurch kann zum einen gewährleistet werden, dass die Festlegungsmittel sich trotz hoher Betriebssicherheit relativ bequem lösen lassen, um den Einsatz von der einen in die andere Betriebsposition zu überführen.

Durch die zusätzliche Rasteinheit kann gewährleistet werden, dass das Lösen des Einsatzes aus der Sicherheitsposition in eine der Betriebspositionen mit größerem Kraftaufwand vollzogen werden muss. Dies führt vorteilhafterweise dazu, dass der Einsatz in der Sicherheitsposition auch bei versehentlich hohem Kraftaufwand in Freigaberichtung sicher in der Sicherheitsposition verbleibt. Demzufolge ist der Schutz vor Verletzungen noch weiter erhöht.

Dabei ist es von besonderem Vorteil, wenn die zusätzliche Rasteinheit an der Unterseite des Einsatzes vorgesehen ist.

Hierdurch wird die zusätzliche Rasteinheit sozusagen "versteckt", so dass es insbesondere Kindern, die den Ort der zusätzlichen Rasteinheit nicht kennen, unmöglich gemacht wird, diese zu lösen.

Ferner ist es vorteilhaft, wenn die zusätzliche Rasteinheit einen Rasthebel aufweist, der von der Unterseite des Einsatzes vorsteht und in der Sicherheitsposition eine Kante des Grundkörpers hintergreift.

Hierdurch lässt sich die Rasteinheit konstruktiv besonders einfach und ohne zusätzliche Bauteile realisieren.

Dabei ist es von besonderem Vorteil, wenn die Kante an einer Stirnseite einer Auflageplatte vorgesehen ist, auf der der in den Grundkörper eingesetzte Einsatz aufliegt.

Hierdurch kann die ohnehin in der Regel vorhandene Auflageplatte als Teil der zusätzlichen Rasteinheit genutzt werden.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Fig. 1: eine perspektivische Darstellung einer bevorzugten Anlagefläche des erfindungsgemäßen Küchenhobels mit Grundkörper und eingesetztem Einsatz in der Sicherheitsposition;
- Fig. 2: eine perspektivische Ansicht des Grundkörpers des Küchenhobels der Fig. 1;
- Fig. 3: eine perspektivische Ansicht des Einsatzes des Küchenhobels der Fig. 1 von schräg oben;
- Fig. 4: eine perspektivische Ansicht des Einsatzes des Küchenhobels der Fig. 1 von schräg unten;
- Fig. 5: eine schematische Längsschnittansicht durch den Küchenhobel der Fig. 1; und
- Fig. 6: den in Fig. 1 dargestellten Küchenhobel in einer Ansicht von unten.

In Fig. 1 ist eine Ausführungsform des erfindungsgemäßen Küchenhobels generell mit 10 bezeichnet.

Der Küchenhobel 10 weist einen Grundkörper 12 und einen auswechselbaren Einsatz 14 auf.

Der Grundkörper 12 und der Einsatz 14 können aus Kunststoff hergestellt sein. Alternativ ist es auch möglich, den Grundkörper 12 und den Einsatz 14 aus Edelstahl herzustellen.

Der Grundkörper 12 weist zwei parallele Längsträger 20, 22 auf. Zwischen den Längsträgern 20, 22 ist eine Auslaufplatte 23 vorgesehen, deren Oberseite eine Auslauffläche 24 bildet.

An dem anderen Ende des Grundkörpers 12 sind die zwei Längsträger 20, 22 über einen Griff 25 miteinander verbunden.

An einer vorderen Stirnseite der Auslaufplatte 23 ist ein V-Messer 26 vorgesehen. Das V-Messer 26 kann von dem Kunststoff des Grundkörpers 12 umspritzt sein oder, wenn dieser aus Metall besteht, unlösbar damit verbunden sein, z.B. mittels Punktschweißen oder Kleben.

Eine vordere V-förmige Schneidkante des V-Messers 26 ist mit 28 bezeichnet.

Der Einsatz 14 wird in den Grundkörper 12 in einem Bereich zwischen dem Griff 25 und dem V-Messer 26 eingesetzt. Eine Oberseite des Einsatzes 14 bildet eine Führungsfläche 30.

Eine hintere Stirnseite 32 des Einsatzes 14 ist entsprechend der Form des V-Messers 26 V-förmig zulaufend ausgebildet.

In der dargestellten Ausführungsform liegt die Stirnseite 32 in unmittelbarer Nachbarschaft zu der Schneidkante 28 des V-Messers 26.

Der Einsatz 14 kann insgesamt an dem Grundkörper 12 in axialer Richtung versetzt werden, wobei er in verschiedenen Positionen an dem Grundkörper 12 festlegbar ist. In der dargestellten Ausführungsform ist der Einsatz 14 an dem Grundkörper 12 in vier unterschiedlichen Positionen festlegbar, und zwar mittels einer schematisch angedeuteten Rasteinrichtung 34.

Die Verstellrichtung des Einsatzes 14 in Bezug auf den Grundkörper 12 ist in Fig. 1 schematisch bei 36 dargestellt. In gestrichelten Linien ist ferner eine weitere Betriebsposition des Einsatzes 14 in dem Grundkörper 12 dargestellt, bei der die Stirnseite 32' in axialer Richtung beabstandet von der Schneidkante 28 angeordnet ist.

Wie es nachstehend noch erläutert werden wird, wird der Einsatz 14 bei einem Bewegen in Richtung 36 parallel nach unten gegenüber der Ebene des Messers 26 versetzt. Demzufolge kann durch Einrichten der unterschiedlichen Betriebspositionen jeweils eine unterschiedliche Schnittstärke eingestellt werden, die durch den Höhenabstand zwischen der Führungsfläche 30 und der Schneidkante 28 des Messers 26 festgelegt ist.

Die in Fig. 1 mit durchgezogenen Linien gezeigte Position des Einsatzes 14 ist eine Sicherheitsposition, in der die Schneidkante 28 des V-Messers 26 durch die Stirnseite 32 des Einsatzes 14 abgedeckt wird, wie es nachstehend noch erläutert werden wird.

In Fig. 2 ist der Grundkörper 12 ohne darin eingesetzten Einsatz 14 dargestellt.

Es ist zu erkennen, dass die zwei Längsträger 20, 22 in dem Bereich, in den der Einsatz 14 einzusetzen ist, mittels einer Auflageplatte 40 miteinander verbunden sind.

Die Auflageplatte 40 setzt sich am Rand der zwei Längsträger 20, 22 jeweils in Form von zwei Auflageschienen 41 fort (von denen in Fig. 2 nur eine dargestellt ist).

Die Auflageplatte 40 schließt nach vorne mit einer Vorderkante 42 ab. Die Vorderkante 42 ist von dem Griff 25 beabstandet angeordnet, so dass der Griff 25 von einer Hand vollumfänglich umgriffen werden kann.

Die Auflageplatte 40 ist an ihrer hinteren Stirnseite ebenfalls V-förmig zulaufend ausgebildet, so dass die Form der Auflageplatte 40 generell der Form des Einsatzes 14 entspricht.

Im Bereich der hinteren Stirnseite ist die Auflageplatte 40 mit einer V-Rampe 44 versehen. Die V-Rampe 44 besteht aus zwei V-förmig aufeinander zu laufenden Rampenabschnitten, die jeweils eine von der Auflageplatte 40 ausgehende Rampe nach schräg oben in Richtung hin zum V-Messer 26 bilden.

An den zueinander weisenden Innenseiten der zwei Längsträger 20, 22 ist jeweils eine senkrechte bzw. vertikale Rastnase 45 ausgebildet, die einen Teil der Rasteinrichtung 34 bildet.

In den Fig. 3 und 4 ist der Einsatz 14 des Küchenhobels der Fig. 1 getrennt von dem Grundkörper 12 dargestellt.

Es ist zu erkennen, dass der Einsatz 14 an seinen Seitenkanten eine Mehrzahl (im vorliegenden Fall vier) von Rastvertiefungen 48 aufweist. Die Rastvertiefungen 48 bilden ebenfalls einen Teil der Rasteinrichtung 34.

Benachbart zu der vorderen (in Fig. 3 und 4 linken) Stirnseite 32 des Einsatzes 14 ist an der Unterseite jeweils eine Stufenanordnung 46 ausgebildet.

Im Bereich der Stufenanordnung 46 bildet die Unterseite des Einsatzes 14 im Bereich der Seitenkanten eine Mehrzahl von (im vorliegenden Fall vier) Stufen, die jeweils zur Auflage auf den Auflageschienen 41 ausgelegt sind.

Je nach axialer Position des Einsatzes 14 innerhalb des Grundkörpers 12 stehen keine, eine oder mehrere Stufen der Stufenanordnung 46 gegenüber dem vorderen Ende der Auflageschienen 41 nach unten vor. Demzufolge ist der vordere (in Fig. 3 linke) Bereich des Einsatzes 14 je nach Relativlage der Stufenanordnung 46 zu den Auflageschienen 41 in Bezug auf den Grundkörper 12 höher oder tiefer angeordnet.

An dem vorderen Bereich der Stirnseite 32, genauer im Bereich von deren Spitze, ist eine um die Spitze herum laufende, nach hinten (in Fig. 3 nach rechts) vorstehende Nase 50 ausgebildet, die weiter unten im Detail erläutert werden wird.

Ferner ist an der Unterseite des Einsatzes 14 (vgl. Fig. 4) etwa mittig ein nach unten vorstehender Rasthebel 52 vorgesehen, der dazu ausgelegt ist, in der Sicherheitsposition mit der Vorderkante 42 der Auflageplatte 40 in Eingriff zu treten.

An der Unterseite des Einsatzes 14 ist im Bereich der Stirnseite 32 jeweils eine V-Gegenrampe vorgesehen, die im Wesentlichen den gleichen Rampenwinkel besitzt wie die V-Rampe 44 der Auflageplatte 40.

In einer ersten Betriebsposition liegt die Unterseite des Einsatzes 14 unmittelbar auf der Auflageplatte 40 auf, wobei die V-Rampe 44 und die V-Gegenrampen 54 sich unmittelbar einander gegenüberliegen. Durch ein axiales Verschieben des Einsatzes 14 in Bezug auf den Grundkörper 12 (und zwar entgegen der Richtung 36, die in Fig. 1 gezeigt ist), treten die V-Rampe 44 und die V-Gegenrampen 54 miteinander in Eingriff, so dass der Einsatz 14 im Bereich seiner hinteren Stirnseite 32 angehoben wird. Entsprechend liegt dann in der nächsten Rastposition der Rasteinrichtung 34 eine erste Stufe der Stufenanordnung 46 auf den Auflageschienen 41 auf.

Durch weiteres axiales Verschieben in Richtung nach hinten wird die dritte Rastposition der Rasteinrichtung 34 erreicht, so dass die zweite Stufe der Stufenanordnung 46 auf den Auflageschienen 41 aufliegt. Hierdurch wird die Schnitthöhe noch weiter verringert.

In der letzten Position der Rasteinrichtung 34 ist eine Sicherheitsposition eingerichtet. Dabei liegt die letzte Stufe der Stufenanordnung 46 auf den Auflageschienen 41 auf, der Rasthebel 52 hintergreift die Vorderkante 42 der Auflageplatte 40, und die Stirnseite 32 liegt dem V-Messer 26 unmittelbar gegenüber.

Diese Position ist als schematische Schnittansicht in Fig. 5 dargestellt.

Hierbei ist zu erkennen, dass der Rasthebel 52 die Vorderkante 42 der Auflageplatte 40 hintergreift. Die letzte Stufe der Stufenanordnung 46 liegt auf den Auflageschienen 41 auf. Die V-Gegenrampen 54 sind die V-Rampe 44 über deren gesamte Länge "hochgeklettert".

Demzufolge liegt der Einsatz 14 mit seiner Unterseite generell beabstandet von der Auflageplatte 40 auf der V-Rampe 44 und den Auflageschienen 41 auf.

Dabei liegt die Nase 50 an der hinteren Spitze des Einsatzes 14 unmittelbar unterhalb des Messers 26, wie es in Fig. 5 dargestellt ist.

In dieser Position liegt ferner die Führungsfläche 30 des Einsatzes 14 oberhalb der Oberseite des V-Messers 26.

Diese Situation ist auch in Fig. 6 in einer Ansicht von unten entsprechend dargestellt.

Insgesamt wird in dieser Sicherheitsposition, die in den Fig. 1, 5 und 6 dargestellt ist, erreicht, dass das V-Messer 26 über seine gesamte Länge von der Stirnseite 32 des Einsatzes 14 abgedeckt wird.

Ein unbeabsichtigtes Freilegen des V-Messers 26 durch Druck auf den Einsatz 14 von oben wird dadurch vermieden, dass der Einsatz 14 bis nahezu zur Spitze der hinteren Stirnseite 32 auf der Auflageplatte 40 bzw. auf der V-Rampe 44 aufliegt.

Doch auch bei Aufbringen eines sehr hohen Druckes auf den Einsatz 14 im Bereich von dessen hinterer Spitze ist ein Zugriff auf das Messer 26 ausgeschlossen, da die Oberseite 30 des Einsatzes 14 generell oberhalb des Messers 26 liegt. Die Biegeelastizität des Einsatzes 14 ist so gewählt, dass es nicht möglich ist, den Einsatz 14 an seiner hinteren Spitze weiter nach unten als bis zu einer Position durchzubiegen, bei der die Oberseite 30 auf einer Höhe mit dem Messer 26 liegt.

Ferner ist der Küchenhobel 10 in der Sicherheitsposition auch gegenüber Missbrauch durch Druck auf den Einsatz 14 von unten gesichert. Denn ein Druck auf den Einsatz 14 von unten (im Bereich von dessen Spitze, in der der Einsatz 14 von unten gegenüber der Auflageplatte 40 frei liegt), führt dazu, dass die Nase 50 von unten gegen das Messer 26 drückt.

Demzufolge ist ausgeschlossen, dass ein Benutzer versehentlich von der Unterseite des eingesetzten Einsatzes 14 das Messer 26 berührt.

Generell ist der Einsatz 14 in jeder der vier unterschiedlichen Positionen in axialer Richtung durch die Rasteinrichtung 34 gesichert.

In der Sicherheitsposition erfolgt eine zusätzliche Sicherung des Einsatzes 14 an dem Grundkörper 12, und zwar mittels des Rasthebels 52, der die Vorderkante 42 der Auflageplatte 40 hintergreift.

Dabei ist es zum einen nicht möglich, den Einsatz 14 nach oben gegenüber der Auflageplatte 40 abzuheben. Zum anderen ist die Rastierung des Rasthebels 52 an der Vorderkante 42 so gewählt, dass zwischen der Auflageplatte 40 und dem Einsatz 14 eine gewisse Spannung aufgebaut wird. Hierdurch wird die Haftreibung zwischen Einsatz 14 und Grundkörper 12 erhöht. Demzufolge ist es ausgehend aus der Sicherheitsposition schwieriger, den Einsatz 14 gegenüber dem Grundkörper 12 in eine der Betriebspositionen zu versetzen (in der Richtung 36 in Fig. 1) als zwischen den anderen einzelnen Betriebspositionen, bei denen die axiale Haltekraft allein durch die Rasteinrichtung 34 und die normale Haftreibung zwischen Einsatz 14 und Grundkörper 12 realisiert wird.

Insgesamt bietet der dargestellte Küchenhobel 10 einen besonders hohen Schutz gegenüber Missbrauch (beispielsweise durch Kinder) und/oder eine hohe Sicherheit gegenüber Verletzungen, die durch leichtfertigen Umgang mit dem Küchenhobel bei nicht erfindungsgemäßer Ausgestaltung hervorgerufen werden könnten.

## Patentansprüche

1. Küchenhobel (10) zum Schneiden von Schneidgut wie Obst, Gemüse etc., mit
- einem Grundkörper (12), an dem ein Messer (26) festgelegt ist, das an einer Kante einer Auslaufplatte (23) angeordnet ist, und
- einem auswechselbaren Einsatz (14), der zum Einstellen unterschiedlicher Schnittstärken in verschiedenen Positionen an dem Grundkörper (12) festlegbar ist, wobei der Einsatz (14) eine Führungsfläche (30) bildet, auf der das Schneidgut auf das Messer (26) zu bewegt werden kann,
- wobei die verschiedenen Positionen eine Sicherheitsposition beinhalten, in der eine Stirnseite (32) des Einsatzes (14) benachbart zu dem Messer (26) angeordnet ist, und zwar so, dass die Führungsfläche (30) auf der Höhe des Messers (26) oder darüber liegt,
**dadurch gekennzeichnet, dass**
der Einsatz (14) an seiner hinteren Stirnseite (32) wenigstens eine Nase (50) aufweist, die in der Sicherheitsposition unterhalb des Messers (26) liegt.

2. Küchenhobel nach Anspruch 1, **dadurch gekennzeichnet, dass** der Einsatz (14) in der Sicherheitsposition im Bereich der Stirnseite (32) zumindest teilweise auf einer Auflage (40, 44) des Grundkörpers (12) aufliegt.

3. Küchenhobel nach Anspruch 1 oder 2, **dadurch gekennzeichnet, dass** das Messer (26) V-förmig ist und die Stirnseite (32) des Einsatzes (14) entsprechend V-förmig zu einer Spitze hin zuläuft und dass die Nase (50) im Bereich der Spitze der Stirnseite (32) angeordnet ist.

4. Küchenhobel nach Anspruch 3, **dadurch gekennzeichnet, dass** die Nase (50) um die Spitze herum angeordnet ist.

5. Küchenhobel nach einem der Ansprüche 1 bis 4, **dadurch gekennzeichnet, dass** der Grundkörper (12) und der Einsatz (14) einander zugeordnete Festlegungsmittel (34) aufweisen, um den Einsatz (14) in den verschiedenen Positionen betriebssicher an dem Grundkörper (12) festzulegen.

6. Küchenhobel nach Anspruch 5, **dadurch gekennzeichnet, dass** die Festlegungsmittel (34) als Rastmittel (34) ausgebildet sind.

7. Küchenhobel nach Anspruch 5 oder 6, **dadurch gekennzeichnet, dass** der Einsatz (14) in der Sicherheitsposition mittels der Festlegungsmittel (34) und einer zusätzlichen Rasteinheit (52, 42) an dem Grundkörper (12) festgelegt ist.

8. Küchenhobel nach Anspruch 7, **dadurch gekennzeichnet, dass** die zusätzliche Rasteinheit (52, 42) an der Unterseite des Einsatzes (14) vorgesehen ist.

9. Küchenhobel nach Anspruch 7 oder 8, **dadurch gekennzeichnet, dass** die zusätzliche Rasteinheit (52, 42) einen Rasthebel (52) aufweist, der von der Unterseite des Einsatzes (14) vorsteht und in der Sicherheitsposition eine Kante (42) des Grundkörpers (12) hintergreift.

10. Küchenhobel nach Anspruch 9, **dadurch gekennzeichnet, dass** die Kante (42) an einer Stirnseite einer Auflageplatte (40) vorgesehen ist, auf der der in den Grundkörper (12) eingesetzte Einsatz (14) aufliegt.

## Claims

1. A kitchen slicer (10) for cutting items to be cut such as fruit, vegetables etc., with
- a base (12), to which a blade (26) is fixed, which is arranged on an edge of a discharge plate (23), and
- an exchangeable insert (14), which can be fixed to the base (12) in different positions for setting different cutting thicknesses, the insert (14) forming a guide surface (30) on which the items to be cut can be moved toward the blade (26),
- the different positions including a safety position in which an end side (32) of the insert (14) is arranged adjacent to the blade (26), in particular in such a way that the guide surface (30) lies at the level of the blade (26) or above it,
**characterized in that**
the insert (14) comprises on its rear end side (32) at least one projection (50) which lies below the blade (26) in the safety position.

2. The kitchen slicer as claimed in claim 1, **characterized in that** the insert (14) lies at least partly on a support (40, 44) of the base (12) in the region of the end side (32) in the safety position.

3. The kitchen slicer as claimed in claim 1 or 2, **characterized in that** the blade (26) is V-shaped and the end side (32) of the insert (14) tapers in a correspondingly V-shaped manner toward a point, and **in that** the projection (50) is arranged in the region of the point of the end side (32).

4. The kitchen slicer as claimed in claim 3, **characterized in that** the projection (50) is arranged around the point.

5. The kitchen slicer as claimed in one of claims 1 to 4, **characterized in that** the base (12) and the insert (14) comprise fixing means (34) assigned to one another in order to fix the insert (14) to the base (12) operationally safely in the different positions.

6. The kitchen slicer as claimed in claim 5, **characterized in that** the fixing means (34) are designed as catch means (34).

7. The kitchen slicer as claimed in claim 5 or 6, **characterized in that** the insert (14) is fixed to the base (12) in the safety position by means of the fixing means (34) and an additional catch unit (52, 42).

8. The kitchen slicer as claimed in claim 7, **characterized in that** the additional catch unit (52, 42) is provided on the lower side of the insert (14).

9. The kitchen slicer as claimed in claim 7 or 8, **characterized in that** the additional catch unit (52, 42) comprises a catch lever (52) which projects from the lower side of the insert (14) and engages behind an edge (42) of the base (12) in the safety position.

10. The kitchen slicer as claimed in claim 9, **characterized in that** the edge (42) is provided on an end side of a support plate (40) on which the insert (14) inserted into the base (12) lies.

## Revendications

1. Râpe de cuisine (10) pour découper des produits à découper tels que les fruits, les légumes, etc., avec
- un corps de base (12) auquel est fixée une lame (26) qui est placée sur une arête d'une plaque d'écoulement (23), et
- un accessoire remplaçable (14) qui peut être fixé au corps de base (12) pour le réglage de différentes épaisseurs de coupe dans différentes positions, l'accessoire (14) formant une surface de guidage (30) sur laquelle les produits à découper peuvent être déplacés en direction de la lame (26),
- les différentes positions comprenant une position de sécurité dans laquelle une face frontale (32) de l'accessoire (14) est placée à côté de la lame (26), et ce, de telle manière que la surface de guidage (30) se trouve à la hauteur de la lame (26) ou au-dessus,
**caractérisée en ce que**
l'accessoire (14) comporte sur sa face frontale arrière (32) au moins un tenon (50) qui se trouve en dessous de la lame (26) dans la position de sécurité.

2. Râpe de cuisine selon la revendication 1, **caractérisée en ce que** l'accessoire (14) est posé au moins partiellement sur un appui (40, 44) du corps de base (12) dans la zone de la face frontale (32).

3. Râpe de cuisine selon la revendication 1 ou 2, **caractérisée en ce que** la lame (26) est en forme de V et la face frontale (32) de l'accessoire (14) se termine en pointe, de manière correspondante en forme de V, et **en ce que** le tenon (50) est disposé dans la zone de la pointe de la face frontale (32).

4. Râpe de cuisine selon la revendication 3, **caractérisée en ce que** le tenon (50) est disposé autour de la pointe.

5. Râpe de cuisine selon l'une quelconque des revendications 1 à 4, **caractérisée en ce que** le corps de base (12) et l'accessoire (14) comportent des moyens de fixation (34) associés les uns aux autres pour fixer l'accessoire (14) au corps de base (12) de manière fiable dans les différentes positions.

6. Râpe de cuisine selon la revendication 5, **caractérisée en ce que** les moyens de fixation (34) sont configurés comme des moyens à crans (34).

7. Râpe de cuisine selon la revendication 5 ou 6, **caractérisée en ce que** l'accessoire (14) est fixé au corps de base (12) à l'aide des moyens de fixation (34) et d'une unité à crans (52, 42) supplémentaire dans la position de sécurité.

8. Râpe de cuisine selon la revendication 7, **caractérisée en ce que** l'unité à crans (52, 42) supplémentaire est prévue sur la face inférieure de l'accessoire (14).

9. Râpe de cuisine selon la revendication 7 ou 8, **caractérisée en ce que** l'unité à crans (52, 42) supplémentaire comporte un levier à crans (52) qui fait saillie à partir de la face inférieure de l'accessoire (14) et qui, dans la position de sécurité, vient en prise derrière une arête (42) du corps de base (12).

10. Râpe de cuisine selon la revendication 9, **caractérisée en ce que** l'arête (42) est prévue sur une face frontale d'une plaque d'appui (40) sur laquelle est posé l'accessoire (14) inséré dans le corps de base (12).
